# EUROPÄISCHE PATENTANMELDUNG

(11) **EP 2 383 519 A2**
(43) Veröffentlichungstag der Anmeldung: **02.11.2011**
(21) Anmeldenummer: 11161099.4
(22) Anmeldetag: 05.04.2011
(51) Int. Cl.: F24C 3/10, F24C 3/12

(54) **Gasventil mit Zündvorrichtung**

(30) Priorität: 28.04.2010 EP 10382098
(71) Anmelder: BSH Bosch und Siemens Hausgeräte GmbH, 81739 München (DE)
(72) Erfinder: Abascal Carrera, Luis Alberto, 39609, Camargo (ES); Carballo Fernandez, Roberto, 39006, Zaragoza (ES); Corral Ricalde, Javier, 39600, Muriedas (ES); Diez Marquina, Silvia, 39011, Santander (ES); Jimenez-Eguizabal Mota, Armando, 39700, Castro Urdiales (ES); Pelayo Alonso, Carlos, 39638, Villafufre (Cantabria) (ES)

(57) **Zusammenfassung**

Die Erfindung betrifft ein Gasventil mit Zündvorrichtung umfassend eine Betätigungswelle (30), die zum Festlegen eines Öffnungsquerschnitts des Gasventils (1) um eine Längsachse (300) drehbar ist, zum Betätigen der Zündvorrichtung in axialer Richtung verschiebbar ist und in der in Umfangsrichtung zumindest eine Nut (302) eingebracht ist. Das Gasventil (1) ist dadurch gekennzeichnet, dass die Zündvorrichtung ein Einstellelement (32) zum Einstellen eines Zündzustandes umfasst und das Einstellelement (32) eine Aufnahmeöffnung (3210) zum Durchführen der Betätigungswelle (30) und mindestens eine relativ zu dem Grundkörper (320) des Einstellelementes (32) bewegliche Rastnase (3201) aufweist.

## Beschreibung

Die Erfindung betrifft ein Gasventil mit Zündvorrichtung.

Gasventile werden insbesondere in gasbeheizten Gargeräten, wie beispielsweise Kochmulden, Gasbacköfen oder Gasstandherden eingesetzt. Mit dem Gasventil wird der zu einem oder mehreren Gasbrennern des Gargerätes strömende Gasvolumenstrom zwischen Null und einem Maximalwert eingestellt. Dies erfolgt durch Drehen einer Betätigungswelle des Gasventils, die auch als Hahnwelle bezeichnet wird, um ihre Längsachse. Das Gasventil umfasst weiter einen elektrischen Schalter, der durch Drücken der Betätigungswelle in axialer Richtung betätigbar ist. Der elektrische Schalter ist Bestandteil einer Zündvorrichtung zum Entzünden des am Gasbrenner austretenden Gasstroms. Immer dann, wenn ein Benutzer die Betätigungswelle des Gasventils drückt, erzeugt die Zündvorrichtung im Bereich des Gasbrenners elektrische Funken. Ein solches Gasventil ist beispielsweise in der EP 1 500 881 A2 beschrieben. Um die Zündvorrichtung zu aktivieren, wird hierbei eine Hülse an der Betätigungswelle befestigt. Die Hülse weist an einem Ende eine Scheibenform auf und über die Länge der Hülse ist ein Schlitz eingebracht durch den die Hülse aufgebogen werden kann.

Ein Nachteil dieses Gasventils besteht darin, dass die als Betätigungselement dienende Hülse durch das Vorsehen des Schlitzes über deren gesamte Länge geschwächt ist.

Der vorliegenden Erfindung liegt daher die Aufgabe zugrunde eine Zündvorrichtung für ein Gasventil mit einer Betätigungswelle zu schaffen, bei dem ein Einstellelement zum Einstellen eines Zündzustandes auf einfache und zuverlässige Weise an der Betätigungswelle befestigt werden kann.

Der Erfindung liegt die Erkenntnis zugrunde, dass diese Aufgabe gelöst werden kann, indem an dem Element Rastvorrichtungen vorgesehen sind, die bezüglich des Elementes beweglich sind.

Gemäß der vorliegenden Erfindung wird diese Aufgabe daher gelöst durch ein Gasventil mit Zündvorrichtung umfassend eine Betätigungswelle, die zum Festlegen eines Öffnungsquerschnitts des Gasventils um eine Längsachse drehbar ist, zum Betätigen der Zündvorrichtung in axialer Richtung verschiebbar ist und in der in Umfangsrichtung zumindest eine Nut eingebracht ist. Das Gasventil ist dadurch gekennzeichnet, dass die Zündvorrichtung ein Einstellelement zum Einstellen eines Zündzustandes umfasst und das Einstellelement eine Aufnahmeöffnung zum Durchführen der Betätigungswelle und mindestens eine relativ zu dem Grundkörper des Einstellelementes bewegliche Rastnase aufweist.

Als Zündvorrichtung wird im Sinne der vorliegenden Erfindung eine Vorrichtung verständen, mittels derer ein Gasstrom an dem oder den Brennern entzündet wird. Hierzu umfasst die Zündvorrichtung vorzugsweise zumindest einen elektrischen Schalter zur Aktivierung eines Zündelementes, das Zündfunken erzeugt. Weiterhin umfasst die Zündvorrichtung eine Betätigungswelle, die zur Betätigung der Zündvorrichtung, insbesondere zur Betätigung des elektrischen Schalters entlang der Längsachse der Betätigungswelle verschiebbar ist. Als Einstellelement wird erfindungsgemäß ein Element bezeichnet, das in der Zündvorrichtung enthalten ist und mittels dessen ein Zündzustand eingestellt werden kann. Als Zündzustand wird hierbei der Zustand verstanden, in dem eine Betätigung des elektrischen Schalters erfolgen kann oder in dem die Betätigung des elektrischen Schalters tatsächlich erfolgt. Im ersten Fall stellt das Einstellelement ein Element dar, das die axiale Bewegung der Betätigungswelle zulassen oder unterbinden kann. In dem zweiten Fall, in dem unter Zündzustand der Zustand verstanden wird, in dem die Betätigung des elektrischen Schalters tatsächlich erfolgt, kann das Einstellelementes zum Einstellen des Zündzustandes insbesondere ein Betätigungselement oder Übertragungselement zur Betätigung des elektrischen Schalters darstellen.

Als Grundkörper des Einstellelementes wird der Teil des Einstellelementes bezeichnet, der zur Übertragung von Kräften auf einen elektrischen Schalter des Gasventils dient. Die Kraftübertragung kann der mittelbaren oder unmittelbaren Betätigung des Schalters dienen oder der Einhaltung eines vorgegebenen Zustandes dienen. Ein solcher Zustand kann beispielsweise ein Sperrzustand sein, in dem ein Betätigen des Schalters nicht möglich ist.

Indem das Einstellelement mindestens eine relativ zu dem Grundkörper des Einstellelementes bewegliche Rastnase aufweist, kann das Einstellelement auf einfache Weise an der Betätigungswelle fixiert werden. Insbesondere kann durch die mindestens eine Rastnase eine axiale Bewegung des Einstellelementes an der Betätigungswelle während des Gebrauchs des Gasventils verhindert werden. Da die Rastnase relativ zu dem Grundkörper beweglich ist, kann diese eine Haltekraft zwischen dem Einstellelement und der Betätigungswelle aufbauen. Zudem können durch die relative Beweglichkeit der Rastnase zu dem Grundkörper des Einstellelementes die Form und der Aufbau der Grundkörper so gewählt werden, dass dieser die Einstellung des Zündzustandes optimal erfüllen können. Insbesondere kann der Grundkörper über dessen Umfang durchgehend sein. Hierdurch wird dem Einstellelement eine Stabilität verliehen, die insbesondere eine Kraftaufnahme in axialer Richtung erlaubt. Die durchgehende Form des Einstellelementes ist bei dem erfindungsgemäßen Einstellelement möglich, da beim Aufbringen des Einstellelementes auf die Betätigungswelle, die Rastnase oder die Rastnasen aufgrund ihrer relativen Beweglichkeit bewegt werden können. Sobald das Einstellelement an der Position der Betätigungswelle angelangt ist, in der die Nut vorgesehen ist, rastet die Rastnase oder rasten die Rastnasen dann in die Nut ein. Ein Aufbiegen des Einstellelementes, wie dies im Stand der Technik erforderlich ist, ist bei dem erfindungsgemäßen Einstellelement nicht nötig, da ausschließlich durch die Bewegung der Rastnasen der Durchlass der Betätigungswelle ermöglicht wird.

Die Rastnase oder die Rastnasen erstrecken sich von dem Innenumfang der Aufnahmeöffnung aus in Richtung auf die Längsachse der Betätigungswelle. Hierdurch können die Rastnasen in eine in der Betätigungswelle vorgesehene Nut eingreifen. Die Rastnasen sind weiterhin gegenüber dem Grundkörper des Einstellelementes beweglich, so dass die Rastnasen, die über den Innenumfang hinausragen beim Einführen der Betätigungswelle in radialer Richtung nach außen gedrückt werden können und so das Durchführen der Betätigungswelle durch die Aufnahmeöffnung erlauben.

Bevorzugt weist das Einstellelement mindestens einen Befestigungsarm auf, an dem die Rastnase vorgesehen ist. Durch das Vorsehen eines Befestigungsarmes kann die relative Bewegung der Rastnase gegenüber dem Grundkörper des Einstellelementes durch den Befestigungsarm ausgeführt werden. Dies bedeutet, dass die Rastnase selber keine Flexibilität aufweisen muss, sondern starr ausgebildet sein kann. Dies ist vorteilhaft, da in dem an der Betätigungswelle montierten Zustand die Rastnasen zur Krafteinleitung einer auf die Betätigungswelle aufgebrachten Kraft in das Einstellelement dienen. Indem die Rastnasen starr ausgebildet werden können, wird die Krafteinleitung daher zuverlässig. Der Befestigungsarm liegt vorzugsweise parallel zu der Längsachse der Betätigungswelle. Die relative Bewegung der Rastnase zu dem Grundkörper des Einstellelementes erfolgt daher durch ein radiales nach außen Verschwenken des Befestigungsarms. Die Ausrichtung des Befestigungsarms parallel zu der Längsachse der Betätigungswelle weist den Vorteil auf, dass die Länge des Befestigungsarms groß gewählt werden kann. Dadurch wird die Flexibilität des Befestigungsarms gesteigert und das Anbringen des Einstellelementes an der Betätigungswelle wird erleichtert. Die Rastnase ist vorzugsweise in der Nähe des freien Endes des Befestigungsarms vorgesehen. Die relative Bewegung der Rastnase zu dem Grundkörper bestimmt sich durch den Betrag, um den der Befestigungsarm gegenüber dem Grundkörper verschwenkt werden kann.

Vorzugsweise liegt die Seite des Befestigungsarms, an der die Rastnase vorgesehen ist, auf dem Innenumfang der Aufnahmeöffnung. Als Innenumfang wird der Rand der Aufnahmeöffnung bezeichnet, der bei eingebrachter Betätigungswelle der Betätigungswelle zugewandt ist. Der Innenumfang wird durch die Flächen definiert, die zwischen den Befestigungsarmen vorliegen. Der Innenumfang ist vorzugsweise rotationssymmetrisch, kann aber auch besonders bevorzugt auch eine Abflachung oder Abkantung aufweisen. Deren Funktion wird später genauer erläutert. Indem die Seite des Befestigungsarmes, an der die Rastnase vorgesehen ist, auf dem Innenumfang der Aufnahmeöffnung liegt, kann die Fläche des Befestigungsarmes bei in der Nut eingerasteter Rastnase als zusätzliche Stützfläche für das Einstellelement dienen. Zudem wirken die weiteren Flächen des Innenumfangs, die zwischen den Befestigungsarmen liegen, als Stützflächen. Das Einstellelement kann dadurch gegen ein Verschwenken bezüglich der Längsachse der Betätigungswelle geschützt werden beziehungsweise der Verschwenkgrad kann minimiert werden. Schließlich weist die Ausführungsform, bei der eine Seite des Befestigungsarms auf dem Innenumfang liegt, den Vorteil auf, dass die Herstellung des Einstellelementes vereinfacht wird.

Vorzugsweise entsprechen die Abmessungen und die Form des Innenumfangs der Aufnahmeöffnung den Abmessungen und der Form des Außenumfangs der Betätigungswelle. Bei dieser Ausführungsform wird das Einstellelement außer durch die Nut und die darin eingerastete Rastnase oder Rastnasen auch durch den Formschluss zwischen Innenumfang des Einstellelementes und Außenumfang der Betätigungswelle fixiert. Dies weist den Vorteil auf, dass das Verschwenken des Einstellelementes bezüglich der Betätigungswelle verhindert werden kann. Zum anderen kann bei einer Form der Aufnahmeöffnung und der Betätigungswelle, die von einer rotationssymmetrischen Form abweicht, auch eine Verdrehsicherung erzeugt werden. Das Einstellelement lässt sich damit bezüglich der Betätigungswelle nicht drehen. Somit führt eine Drehbewegung der Betätigungswelle zu einer Drehbewegung des Einstellelementes.

Gemäß einer bevorzugten Ausführungsform sind an dem Einstellelement drei Befestigungsarme mit jeweils einer Rastnase vorgesehen. Durch diese Ausführungsform kann die Rastwirkung über den Umfang der Betätigungswelle verteilt aufgebracht werden. Die drei Rastnasen können hierbei gleichmäßig über den Innenumfang der Aufnahmeöffnung verteilt angeordnet sein. Vorzugsweise sind die drei Rastanasen aber so angeordnet, dass zwei Rastnasen um einen Winkel von 180° zueinander versetzt sind und die dritte Rastnase zwischen diesen gegenüberliegenden Rastnasen mittig, das heißt um einen Winkel von 90° zu den beiden gegenüberliegenden Rastnasen angeordnet ist.

Bei dieser Ausführungsform ist vorzugsweise an der Aufnahmeöffnung eine Abflachung vorgesehen, die Abflachung liegt dabei zwischen den gegenüberliegenden Rastnasen. Durch diese Abflachung wird eine verdrehsichere Befestigung des Einstellelementes an der Betätigungswelle ermöglicht. Die verdrehsichere Befestigung erfolgt, indem der Querschnitt der Betätigungswelle in dem Bereich, an dem das Einstellelement befestigt werden soll, ebenfalls eine entsprechende Abflachung aufweist. Somit wird bei dieser Ausführungsform durch die Rastnasen, die sich in die Aufnahmeöffnung erstrecken, eine axiale Bewegung des Einstellelementes an der Betätigungswelle und durch die Abflachung eine Drehbewegung um die Längsachse der Betätigungswelle verhindert.

Besonders bevorzugt ist die Rastnase einteilig an dem Einstellelement vorgesehen. Dies bedeutet, dass die Rastnase mit dem Grundkörper des Einstellelementes und einem gegebenenfalls vorgesehenen Befestigungsarm integral ausgebildet ist. Der Vorteil dieser Ausführungsform liegt insbesondere in der einfacheren Herstellung des Einstellelementes und der einfacheren Anbringung des Einstellelementes an der Betätigungswelle. Zur Verbindung zwischen Einstellelement und Betätigungswelle sind nämlich, im Gegensatz zum Stand der Technik, keine separaten Befestigungselemente, wie Scheiben, Klammern oder Splinte notwendig.

Gemäß einer Ausführungsform ist in der Unterseite des Einstellelementes mindestens ein Schlitz oder Spalt vorgesehen, durch den ein Befestigungsarm für eine Rastnase gebildet wird. Bei dieser Ausführungsform wird der Befestigungsarm somit aus dem Volumen des Grundkörpers des Einstellelementes erzeugt, wodurch die Herstellung des Einstellelementes vereinfacht ist. Zudem wird durch das Vorsehen eine Schlitzes ein Zwischenraum zwischen dem Befestigungsarm und dem Grundkörper gebildet, der eine Bewegung des Befestigungsarmes um die Breite des Schlitzes erlaubt.

Das Einstellelement kann unterschiedliche Formen aufweisen. So kann als Einstellelement beispielsweise eine Hülse mit einem Betätigungsflansch an einem Ende der Hülse verwendet werden. Über den Betätigungsflansch kann dann mittelbar, beispielsweise über ein Übertragungselement, oder unmittelbar der elektrische Schalter des Gasventils betätigt werden. Gemäß einer bevorzugten Ausführungsform weist das Einstellelement aber eine Glockenform auf und an der Unterseite des Einstellelementes ist über einen Teil des Umfangs ein Ausschnitt eingebracht. Durch die Glockenform kann beispielsweise eine Grundfläche des Einstellelementes zur mittelbaren oder unmittelbaren Betätigung des elektrischen Schalters des Gasventils verwendet werden, während die Unterseite der Glocke zur Einstellung eines Sperrzustandes und eines Zündzustandes, in dem die Betätigung des elektrischen Schalters erfolgen kann, dienen kann. Durch das Vorsehen des Ausschnitts in der Unterkante des Einstellelementes kann das Einstellelement in einer Stellung mit der Unterkante an einem Vorsprung an dem Gehäuse des elektrischen Schalters anliegen. In diesem Zustand ist eine axiale Bewegung der Betätigungswelle unterbunden und der elektrische Schalter kann nicht betätigt werden. Ist hingegen der Bereich des Ausschnitts in der Unterkante des Einstellelementes mit dem Vorsprung ausgerichtet, kann die Betätigungswelle axial bewegt werden. Dieser Zustand stellt den Zündzustand dar, in dem die Betätigung des elektrischen Schalters erfolgen kann. Diese Glockenform des Einstellelementes mit Ausschnitt kann bei dem erfindungsgemäßen Gasventil eingesetzt werden, da durch die Befestigung des Einstellelementes an der Betätigungswelle mittels Rastnasen, die vorzugsweise an Befestigungsarmen vorgesehen sind, ein Verschwenken des Einstellelementes bezüglich der Betätigungswelle verhindert werden kann. Ein solches Verschwenken ist insbesondere in dem Sperrzustand zu befürchten, in dem das Einstellelement nur an einer Stelle der Unterkante auf einem Vorsprung des Gehäuses des elektrischen Schalters aufliegt. Wird in diesem Zustand eine Druckkraft auf die Betätigungswelle aufgebracht, so wird diese nur an einer Stelle, nämlich an dem Vorsprung eingebracht und ein Verschwenken des Einstellelementes gegenüber der Betätigungswelle wäre zu befürchten.

Bevorzugt weist der Ausschnitt mindestens eine Breite auf, die der Breite des Vorsprungs an dem Gehäuse entspricht. Besonders bevorzugt ist die Breite des Ausschnitts aber größer als die Breite des Vorsprungs. Als Breite des Ausschnitts wird der Winkelbereich bezeichnet, über den der Ausschnitt in der Unterkante des Einstellelementes vorgesehen ist.

Die Erfindung wird im Folgenden erneut unter Bezugnahme auf die beiliegenden Zeichnungen erläutert. Hierbei zeigen:
Figur 1: eine schematische, perspektivische Ansicht einer Ausführungsform des erfindungsgemäßen Gasventils in einem Zündzustand;
Figur 2: eine schematische Schnittansicht durch den oberen Bereich des Gasventils nach Figur 1;
Figur 3: eine schematische, perspektivische Draufsicht auf eine Ausführungsform des Einstellelementes;
Figur 4: eine schematische Unteransicht der Ausführungsform des Einstellelementes nach Figur 3;
Figur 5: eine schematische, perspektivische Unteransicht der Ausführungsform des Einstellelementes nach Figur 3; und
Figur 6: eine schematische Detailansicht des Befestigungsbereiches der Ausführungsform des Einstellelementes nach Figur 3.

In Figur 1 ist eine Ausführungsform des erfindungsgemäßen Gasventils 1 gezeigt. Das Gasventil 1 weist einen Grundkörper 10 auf, in dem weitere Komponenten des Gasventils 1 aufgenommen sein können. So können in dem Grundkörper 10 beispielsweise ein drehbares Ventilküken zum Einstellen des Öffnungsquerschnitts des Gasventils 1 und zusätzlich ein Magnetventil zum sicheren vollständigen Schließen des Gasventils angeordnet sein.

Über die Gasleitung 2 wird Gas von dem Gasventil 1 zu einem nicht dargestellten Brenner geleitet. Auf der Oberseite des Grundkörpers 10 des Gasventils 1 ist ein elektrischer Schalter 31 angeordnet. Der elektrische Schalter 31 dient insbesondere als Zündschalter für das Gasventil 1. Bei Betätigung des elektrischen Schalters 31 wird ein nicht dargestelltes Zündelement aktiviert, mittels dessen ein mit dem Gasventil 1 verbundener Brenner (nicht gezeigt) gezündet wird.

Durch den elektrischen Schalter 31 ist eine Betätigungswelle 30 geführt, die über den elektrischen Schalter 31 nach oben hinausragt und bis in den Grundkörper 10 des Gasventils 1 reicht. In dem Bereich der Betätigungswelle 30, in dem diese nach oben über den elektrischen Schalter 31 hinausragt, weicht der Querschnitt der Betätigungswelle 30 zumindest im oberen Teil von dem runden Querschnitt der Betätigungswelle 30 über deren weitere Länge ab. Insbesondere ist an der Betätigungswelle 30 eine Abflachung 301 vorgesehen.

An der Oberseite des elektrischen Schalters 31 ist in der dargestellten Ausführungsform in dem Bereich des Durchlasses der Betätigungswelle 30 ein Absatz 310 vorgesehen, der nach oben über die Oberseite des kastenförmigen elektrischen Schalters 31 hervorsteht. Der Absatz 310 weist einen ringförmigen Querschnitt auf. An einer Seite ist zudem ein radialer Vorsprung 311 an dem Absatz 310 vorgesehen.

An der Betätigungswelle 30 ist oberhalb des elektrischen Schalters 31 in einem Abstand zu dem Absatz 310 ein Einstellelement 32 befestigt. Das Einstellelement 32 weist eine Napfform oder Glockenform auf. Die Grundfläche 321 des Napfes weist in dem eingebauten Zustand des Einstellelementes 32 nach oben. Die offene Seite des Napfes ist dem elektrischen Schalter 31 zugewandt. In der Grundfläche 321 ist eine Aufnahmeöffnung 3210 zur Aufnahme beziehungsweise für den Durchlass der Betätigungswelle 30 eingebracht.

Die Betätigungswelle 30 ist so in dem Grundkörper 10 des Gasventils 1 gelagert, dass diese um deren Längsachse 300 drehbar ist. Zudem kann die Betätigungswelle 30 entlang deren Längsachse 300 axial bewegt, das heißt verschoben werden. Hierbei erfolgt ein Verschieben der Betätigungswelle 30 in Richtung auf den Grundkörper 10 des Gasventils 1 von einer Ausgangsstellung aus durch Aufbringen eines Drucks auf die Betätigungswelle 30 gegen die Federkraft einer inneren Ventilfeder (nicht gezeigt) in dem Grundkörper 10 des Gasventils 1. Diese Bewegung wird im Folgenden auch als Hereindrücken der Betätigungswelle 30 bezeichnet. Wird die Druckkraft von der Betätigungswelle 30 genommen, verschiebt die Betätigungswelle 30 sich wieder in die Ausgangsstellung.

Wie sich aus Figur 3 ergibt, weist das Einstellelement 32 an dessen unterer Kante oder Unterkante 322, die dem elektrischen Schalter 31 zugewandt ist, über einen Teil des Umfangs des Einstellelementes 32 einen Ausschnitt 3220 auf. Durch diesen Ausschnitt 3220 besteht die Unterkante 322 des Einstellelementes 32 aus einem unteren Bereich 3221, einem gegenüber dem unteren Bereich 3221 nach oben versetzten erhöhten Bereich 3222 sowie aus Übergängen 3223 zwischen diesen beiden Bereichen. Der Ausschnitt 3220 und damit der erhöhte Bereich 3222 erstreckt sich in der dargestellten Ausführungsform über weniger als die Hälfte des Umfangs des Einstellelementes 32 an der unteren Kante 322. Der erhöhte Bereich 3222 kann beispielsweise einen Winkelbereich von 100° abdecken. Die Übergänge 3223 zwischen dem unteren Bereich 3221 und dem erhöhten Bereich 3222 weisen eine S-Kurvenform auf. Hierdurch ist der Übergang 3223 gleichmäßig.

In Figur 1 ist der Zündzustand gezeigt, in dem die Betätigung des elektrischen Schalters 31 erfolgen kann. In diesem Zustand ist die Betätigungswelle 30 mit dem daran angebrachten Einstellelement 32 in eine solche Winkelposition um die Längsachse 300 gedreht, dass der erhöhte Bereich 3222 des Einstellelementes 32 über dem Vorsprung 311 an dem Absatz 310 des Gehäuses des elektrischen Schalters 31 liegt. Der erhöhte Bereich 3222 berührt dabei den Vorsprung 311 und insbesondere dessen Oberseite nicht. Vielmehr liegt zwischen der Oberseite des Vorsprungs 311 und dem erhöhten Bereich 3222 der unteren Kante 322 ein Abstand vor. Dieser Abstand definiert den Betrag, um den die Betätigungswelle 30 entlang deren Längsachse 300 axial bewegt, das heißt hereingedrückt werden kann.

Der Ausschnitt 3220 an dem Einstellelement 32 ist an dessen Umfang so positioniert, dass bei einer drehsicheren Anbringung des Einstellelementes 32 an der Betätigungswelle 30 der erhöhte Bereich 3222 über dem Vorsprung 311 liegt, wenn die Winkelposition der Betätigungswelle 30 einen großen bis maximalen Öffnungsquerschnitt des Gasventils 1 festlegt. Hingegen liegt der untere Bereich 3221 über dem Vorsprung 311, wenn die Winkelposition der Betätigungswelle 30 einen mittleren bis kleinen Öffnungsquerschnitt des Gasventils 1 festlegt.

An der Betätigungswelle 30 ist an dem oberen Ende in der Regel ein Bedienelement (nicht gezeigt) vorgesehen, über das der Benutzer des Gargerätes, in dem das Gasventil 1 vorgesehen ist, die Welle um deren Längsachse 300 drehen und entlang der Längsachse 300 verschieben, insbesondere hereindrücken kann.

Drückt der Benutzer in dem in Figur 1 gezeigten Zündzustand auf das Bedienelement, so wird die Betätigungswelle 30 in Richtung auf den Grundkörper 10 des Gasventils bewegt. Durch diese Längsbewegung der Betätigungswelle 30 wird der elektrische Schalter 31 betätigt.

Zum Betätigen des elektrischen Schalters 31 ist vorzugsweise ein Übertragselement in Form einer Übertragungsfeder 3103 vorgesehen (siehe Figur 2). Diese Übertragungsfeder 3103 ist im Inneren des Einstellelementes 32 um die Betätigungswelle 30 herum vorgesehen.

Wie sich aus Figur 2 ergibt, ist das Einstellelement 32 so an der Betätigungswelle 30 befestigt, dass dieses Kräfte, die in Richtung der Längsachse 300 der Betätigungswelle 30 auf die Betätigungswelle 30 einwirken, auf das Einstellelement 32 übertragen kann. Insbesondere ist das Einstellelement 32 hierzu in eine umlaufende Nut 302 an der Betätigungswelle 30 eingerastet.

Der genaue Aufbau des Einstellelementes 32 wird im Folgenden unter Bezugnahme auf die Figuren 3 bis 5 genauer erläutert.

Wie sich aus Figur 3 entnehmen lässt, entspricht die Form der Aufnahmeöffnung 3210 der Form des Querschnitts der Betätigungswelle 30 im oberen Bereich. Das bedeutet, dass auch die Aufnahmeöffnung 3210 einen kreisrunden Querschnitt aufweist und an einer Seite eine Abflachung 3211 vorgesehen ist. Durch die Ausgestaltung der Betätigungswelle 30 und der Aufnahmeöffnung 3210 wird das Einstellelement 32 verdrehsicher an der Betätigungswelle 30 gehalten, das heißt kann sich nicht relativ zur Betätigungswelle 30 um die Längsachse 300 der Betätigungswelle 30 drehen.

Die Aufnahmeöffnung 3210 ist in der Grundfläche 321 des Einstellelementes vorgesehen. Die Grundfläche 321 bildet zusammen mit der glockenförmigen Mantelfläche den Grundkörper 320 des Einstellelementes 32. Die Materialstärke der Grundfläche 321 ist größer als die Materialstärke in dem Bereich der Mantelfläche (siehe Figur 2).

In die Unterseite der Grundfläche 321 ist in der dargestellten Ausführungsform an drei Stellen ein Schlitz 3203 eingebracht. Die Schlitze 3203 weisen im Wesentlichen eine U-Form auf. Insbesondere erstrecken sich die beiden Schenkel des Schlitzes 3203 bis zu dem Innenumfang 3212 der Aufnahmeöffnung 3210. Die Basis der U-Form weist eine Krümmung auf, die der Krümmung des Innenumfangs 3212 entspricht. Durch den Schlitz 3203 wird somit aus dem Volumen der Grundfläche 321 ein Steg herausgearbeitet, der einen Befestigungsarm 3202 darstellt. An der Seite des Befestigungsarms 3202, die dem Schlitz 3203 abgewandt ist, ist in der Nähe des freien Endes des Befestigungsarms 3202 eine Rastnase 3201 vorgesehen. Die Rastnase 3201 erstreckt sich über den Innenumfang 3212 in die Aufnahmeöffnung 3210 hinein.

In der dargestellten Ausführungsform sind drei Befestigungsarme 3202 mit jeweils einer Rastnase 3201 vorgesehen. Zwei der Befestigungsarme 3202 liegen unmittelbar benachbart zu der Abflachung 3211 und somit um 180° zueinander versetzt. Der dritte Befestigungsarm 3202 liegt der Abflachung 3211 gegenüber und somit zwischen den beiden weiteren Befestigungsarmen 3202.

Beim Einführen der Betätigungswelle 30 in das Einstellelement 32 werden die Rastnasen 3201 über die Befestigungsarme 3202 nach außen gedrückt. Dadurch kann das Einstellelement 32 an der Betätigungswelle 30, deren Abmessungen dem Innenumfang 3212 des Einstellelementes 32 entsprechen, axial so weit verschoben werden, bis die Rastnasen 3201 mit der Nut 302 ausgerichtet sind und in diese einrasten können. In diesem Zustand ist das Einstellelement 32 an der Betätigungswelle 30 befestigt und kann weder axial gegenüber der Betätigungswelle 30 bewegt noch gegenüber der Betätigungswelle 30 verdreht werden.

Die Erfindung ist nicht auf die dargestellte Ausführungsform beschränkt. So kann beispielsweise die Anzahl der Rastnasen an einem der Befestigungsarme größer als eins sein. Zudem kann auch eine andere Anzahl an Befestigungsarmen vorgesehen sein.

Kern der vorliegenden Erfindung ist die Verwendung eines Rastsystems zur Befestigung des Einstellelementes an einer Betätigungswelle eines Gasventils. Das Rastsystem umfasst vorzugsweise drei Rastnasen, die das Einstellelement an der Betätigungswelle befestigen. Hierzu ist an der Betätigungswelle eine Nut zum Einrasten der Rastnasen vorgesehen. Die Rastnasen sind an Befestigungs- oder Rastarmen vorgesehen, die sich unter einem gewissen Druck nach außen neigen, während das Einstellelement auf die Betätigungswelle aufgebracht wird. Sobald die Rastnasen sich in der erforderlichen Position befinden, greifen diese in die Nut in der Betätigungswelle ein. Durch den Eingriff der Rastnasen in die Nut wird die relative vertikale Bewegung des Einstellelementes bezüglich der Betätigungswelle verhindert oder zumindest limitiert. Die Rotationsbewegung des Einstellelementes bezüglich der Betätigungswelle wird vorzugsweise durch die Form der Aufnahmeöffnung des Einstellelementes für die Betätigungswelle verhindert. Ein Verschwenken des Einstellelementes bezüglich der Betätigungswelle wird insbesondere durch die Bereiche des Einstellelementes, die zwischen den Rastarmen liegen, verhindert. Diese Bereiche des Einstellelementes sorgen auch dafür, dass ein Verschwenken verhindert wird, wenn eine in dem Einstellelement aufgenommene Übertragungsfeder durch das Einstellelement betätigt wird. Da die Rastarme in dem Einstellelement integriert sind, ist eine weitere Veränderung der Geometrie des Einstellelementes nicht erforderlich. Die Innenseite des Einstellelementes, insbesondere die Unterseite der Grundfläche des Einstellelementes, überträgt weiterhin auf eine Übertragungsfeder bei Betätigung der Betätigungswelle eine ausreichende Kraft, die zur Erzeugung des Betätigungssignals zur Betätigung des elektrischen Schalters ausreicht.

### Bezugszeichenliste

- 1: Gasventil
- 10: Grundkörper
- 2: Gasleitung
- 3: Zündvorrichtung
- 30: Betätigungswelle
- 300: Längsachse
- 301: Abflachung
- 302: Nut
- 31: elektrischer Schalter
- 310: Absatz
- 311: Vorsprung
- 3103: Übertragungsfeder
- 32: Einstellelement
- 320: Grundkörper
- 3201: Rastnase
- 3202: Befestigungsarm
- 3203: Schlitz
- 321: Grundfläche
- 3210: Aufnahmeöffnung
- 3211: Abflachung
- 3212: Innenumfang
- 322: untere Kante
- 3220: Ausschnitt
- 3221: unterer Bereich
- 3222: erhöhter Bereich
- 3223: Übergang

## Patentansprüche

1. Gasventil mit Zündvorrichtung umfassend eine Betätigungswelle (30), die zum Festlegen eines Öffnungsquerschnitts des Gasventils (1) um eine Längsachse (300) drehbar ist, zum Betätigen der Zündvorrichtung in axialer Richtung verschiebbar ist und in der in Umfangsrichtung zumindest eine Nut (302) eingebracht ist, **dadurch gekennzeichnet, dass** die Zündvorrichtung ein Einstellelement (32) zum Einstellen eines Zündzustandes umfasst und das Einstellelement (32) eine Aufnahmeöffnung (3210) zum Durchführen der Betätigungswelle (30) und mindestens eine relativ zu dem Grundkörper (320) des Einstellelementes (32) bewegliche Rastnase (3201) aufweist.

2. Gasventil nach Anspruch 1, **dadurch gekennzeichnet, dass** die Rastnase (3201) sich von dem Innenumfang (3212) der Aufnahmeöffnung (3210) aus in Richtung auf die Längsachse (300) der Betätigungswelle (30) erstreckt.

3. Gasventil nach einem der Ansprüche 1 oder 2, **dadurch gekennzeichnet, dass** das Einstellelement (32) mindestens einen Befestigungsarm (3202) aufweist, an dem die Rastnase (3201) vorgesehen ist.

4. Gasventil nach Anspruch 3, **dadurch gekennzeichnet, dass** die Seite des Befestigungsarms (3202), an der die Rastnase (3201) vorgesehen ist, auf dem Innenumfang (3212) der Aufnahmeöffnung (3210) liegt.

5. Gasventil nach einem der Ansprüche 1 bis 4, **dadurch gekennzeichnet, dass** die Abmessungen und die Form des Innenumfangs (3212) der Aufnahmeöffnung (3210) den Abmessungen und der Form des Außenumfangs der Betätigungswelle (30) entsprechen.

6. Gasventil nach einem der Ansprüche 1 bis 5, **dadurch gekennzeichnet, dass** an dem Einstellelement (32) drei Befestigungsarme (3202) mit jeweils einer Rastnase (3201) vorgesehen sind.

7. Gasventil nach einem der Ansprüche 1 bis 6, **dadurch gekennzeichnet, dass** die Rastnase (3201) einteilig an dem Einstellelement (32) vorgesehen ist.

8. Gasventil nach einem der Ansprüche 1 bis 7, **dadurch gekennzeichnet, dass** in der Unterseite des Einstellelementes (32) mindestens ein Schlitz (3203) vorgesehen ist, durch den ein Befestigungsarm (3202) für eine Rastnase (3201) gebildet wird.

9. Gasventil nach einem der Ansprüche 1 bis 8, **dadurch gekennzeichnet, dass** das Einstellelement (32) durch die Form der Aufnahmeöffnung (3210) drehsicher an der Betätigungswelle (30) befestigt ist.

10. Gasventil nach einem der Ansprüche 1 bis 9, **dadurch gekennzeichnet, dass** das Einstellelement (32) eine Glockenform aufweist und an der Unterseite des Einstellelementes (32) über einen Teil des Umfangs ein Ausschnitt (3220) eingebracht ist.
